# EUROPÄISCHE PATENTSCHRIFT

(11) **EP 0 391 858 B1**
(45) Veröffentlichungstag und Bekanntmachung des Hinweises auf die Patenterteilung: **04.01.1995**
(21) Anmeldenummer: 90810274.2
(22) Anmeldetag: 05.04.1990
(51) Int. Cl.: F23C 9/08, F23D 11/40, F23L 7/00

(54) **Vorrichtung zur Rauchgasrückführung bei Oel- und Gasbrennern**
Apparatus for flue gas recirculation in oil and gas burners
Dispositif pour la recirculation du gaz de fumée dans des brûleurs à huile et à gaz

(30) Priorität: 07.04.1989 CH 1334/89
(43) Veröffentlichungstag der Anmeldung: 10.10.1990
(73) Patentinhaber: BALSIGER, Benno, CH-6814 Cadempino (CH)
(72) Erfinder: BALSIGER, Benno, CH-6814 Cadempino (CH)
(74) Vertreter: Braun, André, jr.

(56) Entgegenhaltungen:
- EP-A- 0 139 085
- EP-A- 0 275 842
- EP-A- 0 288 031
- WO-A-86/02987
- DE-A- 2 511 500
- DE-A- 2 751 524
- DE-A- 3 509 896
- DE-A- 3 618 987
- US-A- 3 868 211

## Beschreibung

Die vorliegende Erfindung betrifft eine Vorrichtung gemäss Oberbegriff des Patentanspruchs 1.

Ein steigendes Umweltbewusstsein führt zu einer ständigen Verschärfung der Vorschriften hinsichtlich Schadstoffausstoss bei Oel- und Gasbrennern. Ein besonderes Augenmerk richtet sich auf die Abgabe von Stickoxiden NOₓ. Diese tragen u.a. zur Bildung von saurem Regen und Ozon bei. Für die Entstehung von Ozon ist beispielsweise in erster Linie Stickstoffmonoxid NO verantwortlich. Der Ausstoss an Stickoxiden korreliert direkt mit der Höhe der Flammtemperatur. Die Luftkomponenten Stickstoff und Sauerstoff verbinden sich nach dem sog. Zeldovich-Mechanismus bei Temperaturen oberhalb von 1200°C zu NOₓ.

Aufgrund dieser Erkenntnis werden zur Schadstoffreduktion Abgasrückführungen eingesetzt. Hierdurch wird einerseits eine Flammkühlung bewirkt und andererseits durch Beimischung von inertem Abgas der Sauerstoffpartialdruck minimiert, welcher für die Bildung von NOₓ Voraussetzung ist.

Bei den handelsüblichen Brennern wird der Brennstoff durch eine zentrale Oeffnung eines als Stauelement wirkenden auch als Stauscheibe bezeichneten, scheibenförmigen Stabilisators in den Flammraum injiziert. Um die Brennstoffzufuhr herum wird noch vor dem Stabilisator durch ein Verbrennungsluftrohr Verbrennungsluft zugeführt. Dieses geht im Bereiche des Stabilisators in ein Flammrohr über. Die Beimengung von Rauchgas erfolgt von der Brennstoffzufuhr aus gesehen hinter dem Stabilisator mit einem die Verbrennungsluftzufuhr manschettenförmig umschliessenden Adapter. Zur Verbesserung der Wirkung wird der Flammraum vielfach in komplizierte, mit mikroprozessorgesteuerten Klappenmechanismen versehene abgekammerte Brennzonen aufgeteilt. Infolgedessen müssen beim Einbau von Abgasrückführungen die vorhandenen Brenner durch komplizierte, teurere Brenner ersetzt werden. Auf diese Weise wird nicht nur die Umrüstung, sondern auch deren Wartung kompliziert und kostspielig.

In der US-Patentschrift 3 868 211 wird eine Vorrichtung zur Rückführung von Rauchgasen bei Brennern beschrieben, die einen Brenner, der eine mit einer Brennstoffdüse versehene Brennstoffzufuhr, ein Verbrennungsluftrohr und ein Flammrohr aufweist, einen Flammraum, an den ein Abgasrohr angeschlossen ist, und einen mit dem Abgasrohr verbundenen und in einen Adapter mündenden Rauchgasrückführkanal, bei dem das Adaptergehäuse (17), Adapaterrohr und Adapterrohrschulter (84) das Flammrohr (81,104) wenigsten teilweise umschliessen, aufweist.

Da mit dieser Vorrichtung sowohl der Stickoxidausstoss als auch Kohlenmonoxid, Kohlenstoff und andere Partikel der Abgase reduziert werden soll, ist ein kompliziertes Schichtladungssystem vorgesehen, in dem in einer inneren Verbrennungszone mit Luftunterschuss und Abgasen und geringen Verbrennungstemperaturen zur Vermeidung der Entstehung von Stickoxiden, und in einer äusseren Verbrennungszone mit Luftüberschuss zur möglichst vollständigen Oxidation von Kohlenstoff, Kohlenmonoxid und sonstiger Partikel gearbeitet wird. Durch den komplizierten Vorgang bedingt, ist eine solche Vorrichtung aufwendig gebaut und kann deshalb ökonomisch sinnvoll höchstens bei Industriebrennern eingesetzt werden.

Gemäss der vorliegenden Erfindung wird hingegen durch die Beimischung der Rauchgase die Flammentemperatur auch bei Kleinbrennern nur so weit vermindert, dass der Stickoxidausstoss vermindert wird, ohne dass die vollständige Verbrennung von Kohlenstoff und Kohlenmonoxid verhindert wird.

Es ist Aufgabe der Erfindung, eine Vorrichtung zu beschreiben, mit welcher der Stickoxidausstoss bei den meisten bekannten Gas- und Oelbrennern mit einfachen Mitteln wirksam reduziert werden kann.

Die Lösung der Aufgabe ergibt sich aus dem kennzeichnenden Teil der Patentansprüche 1 - 6.

Das verschiebbare Adapterrohr in Verbindung mit den Einlassöffnungen im Flammrohr ermöglicht die Aenderung der Rauchgasströme im und um das Flammrohr herum in einfachster Weise.

Die Ergänzung mit einem Aktivator, der keinerlei Sehwermetalle enthält, erlaubt eine weitere Senkung auch der übrigen Schadstoffe.

Nachstehend wird die Erfindung anhand einer Zeichnung beispielsweise näher erläutert. Es zeigen:
- Fig. 1: eine schematische Darstellung eines Brenners mit einem erfindungsgemässen Abgasrückführsystem;
- Fig. 2: eine Detaildarstellung des Adapterrohres in einer extremen Position;
- Fig. 3: einen Stabilisator mit Rezirkulationsring.

Figur 1 zeigt eine schematische Darstellung eines Brenners für feste, flüssige und gasförmige Brennstoffe mit einem erfindungsgemässen Abgasrückführungssystem. Durch ein Brennstoffrohr 1 wird Brennstoff über eine Brennstoffdüse 1a in den Flammraum 6 injiziert und so eine Flamme F erzeugt. An der Brennstoffdüse 1a ist mittels Flanschen 4a eine zumeist kreisförmige Scheibe angeordnet, welche als Stabilisator für die Flamme wirkt und nachstehend als Stabilisator 4 bezeichnet wird. Das Verbrennungsluftrohr 2 geht in das Flammrohr 3 über, welches vor dem Stabilisator 4 eine konisch geformte Schulter 3a aufweist. Die Abgase werden über ein Abgasrohr 7 in einen in der Figur nicht dargestellten Kamin entlassen. Vom Abgasrohr 7 führt ein Abgasrückführkanal 8 in ein Adaptergehäuse 10. Im Abgasrückführkanal 8 ist zur besseren Rückförderung des Abgases ein Abgasgebläse 9 vorgesehen. Ferner kann der Abgasstrom mit einem Ventil 16 geregelt werden. Aus dem Adaptergehäuse 10 führt ein das Verbrennungsluftrohr 2 umschliessendes Adapterrohrteil 12a, das über eine konisch ansteigende Adapterrohrschulter 11 in einen mit einem grösseren Durchmesser versehenen, das Flammrohr 3 umschliessenden Adapterrohrteil 12b überführt. Das Adapterrohr 12a,12b ist im Adaptergehäuse 10 und an der Eintrittsstelle in den Flammraum 6 längsverschieblich gelagert. Die Schulter 3a des Flammrohres 3 ist mit ringförmig angeordneten Oeffnungen 3b versehen, deren Funktion nachstehend erläutert wird. Die Oeffnungen könnten auch gegebenenfalls zusätzlich im Verbrennungsluftrohr 2 im Bereiche des Adaptergehäuses 10 oder Adapterrohrteils 12a vorgesehen sein. Auch können die Schultern im Adapterrohr 12a, 12b und im Flammrohr (3,3a) bzw. im Verbrennungsluftrohr 2 vor dem Stabilisator oder falls kein Stabilisator verwendet wird, vor der Mündung der Brennstoffdüse 1a angeordnet sein.

Durch das Brennstoffrohr 1 wird der Brennstoff in den Flammraum 6 injiziert. Zugleich lässt man durch das Verbrennungsluftrohr 2, welches das Brennstoffrohr umschliesst, Verbrennungsluft in den Flammraum 6 einströmen. Die durch den Verbrennungsvorgang entstehenden Abgase werden über das Abgasrohr 7 in den Kamin abgeführt. Ein Teil der Abgase - bei Vollast in der Regel ungefähr 20% - werden über den Abgasrückführkanal 8 in das Adaptergehäuse 10 geleitet. Die Rückförderung der Abgase wird durch das Abgasgebläse 9 unterstützt. Ein Teil der Abgase 15 strömt durch den zwischen Flammrohr 3 und Adapterrohr 12a, 12b gebildeten Ringraum und der andere Teil gelangt durch die Oeffnungen 3b der Schulter 3a des Flammrohres 3. Die Oeffnungen sind in der Weise angeordnet, dass der hier einströmende Abgasanteil um den Stabilisator 4 herum in den Flammraum 6 gelangt.

Diese Art der Aufteilung hat verschiedene Vorteile gegenüber den herkömmlichen Abgasrückführsystemen. Auf der einen Seite kann mit einfachen Mitteln auch im Nachhinein eine Stickoxid reduzierende Abgasrückführung eingebaut werden. Dank der Verschiebbarkeit des Adapterrohres 12a, 12b und Adapterrohrschulter 11 können die unterschiedlichsten Brennertypen beispielsweise mit Flammenumkehr- oder Dreizugkessel mit demselben einfachen Adaptersystem nachgerüstet werden. In den meisten Fällen kann, sofern - wie im Ausführungsbeispiel geschildert - ein Brenner verwendet wird, dessen Flammrohr eine konische Schulter aufweist - als Adapterrohr 12a, 12b und Adapterrohrschulter 11 ein herkömmliches Flammrohr grösseren Kalibers verwendet werden. Dieses wird über Verbrennungsluftrohr 2 und das Flammrohr 3 gestülpt und mit einem Adaptergehäuse 10 versehen, das am Abgasrückführkanal 8 angeschlossen ist, und ermöglicht auf diese Weise eine besonders kostengünstige Nachrüstung.

Je nach Brenner muss das Verhältnis des in das Flammrohr 3 einströmenden Abgasanteils 14 zum um das Flammrohr 3 strömenden Abgasanteil 15 variiert werden, um ein optimales Resultat zu erzielen. Infolgedessen ist es vorteilhaft, das Adapterrohr längsverschieblich zu lagern, so dass der Spalt zwischen den Schultern 3a und 11 variiert werden kann. Falls dieser, wie in der Figur 2 veranschaulicht, ganz geschlossen ist, gelangt kein Rauchgas mehr in den ringförmigen Raum zwischen Flammrohr 3 und Adapterrohr 12a, 12b, sondern ausschliesslich um den Stabilisator 4.

In einer Ausführungsvariante können auch - gegebenenfalls als zusätzliche Regeleinrichtungen - verschiebbare oder drehbare (z.B. ringförmige) Regelblenden vorgesehen werden, mit denen die Lichtung der Oeffnungen 3b der Flammrohrschulter 3a verändert werden kann.

Da mit dem geschilderten Abgasrückführsystem die Verbrennung verzögert und die Flammtemperatur gesenkt wird, hat dies einen erhöhten Ausstoss an Russ und Kohenmonoxid zur Folge. Deshalb empfiehlt es sich in den meisten Fällen zusätzlich einen Aktivator vorzusehen. Bei einem solchen Aktivator wird mit einer Dosierpumpe ein geringer Teil der Verbrennungsluft durch eine wässrige Elektrolytlösung geführt und in Form eines Aerosols der Verbrennungsluft und/oder Abgase zugeleitet. Die Elektrolytlösung enthält Alkali- und/oder Erdalkalisalze und gegebenenfalls 2 bis 12%, vorzugsweise etwa 5%, Methylalkohol. Die auf diese Weise aktivierte Luft bzw. das aktivierte Abgas ist mit Aerosolpartikeln versetzt, die im Flammraum verdampfen und zu Ionen dissoziieren. Die Ionen sind am Oxidationsvorgang beteiligt, beschleunigen die Zündung und mindern deutlich die Bildung von Russ, CO und anderen Schadstoffen. An dieser Stelle sei noch darauf hingewiesen, dass ein solcher Aktivator keine Schwermetalle enthält.

Es hat sich als ausserordentlich vorteilhaft erwiesen, auch das rückgeführte Abgas in der genannten Weise zu aktivieren. Aus diesem Grunde ist es wichtig, dass ein möglichst homogenes Gemisch von Verbrennungsluft, Abgas und Aktivatorpartikeln erzielt wird. Um die Homogenisierung des Gemisches noch zu fördern, kann gemäss Figur 3 vor der Brennstoffdüse 1a am Stabilisator 4 ein Rezirkulationsring 13 befestigt werden. Dieser kann mittels Halterung 13a am Stabilisator 4 befestigt werden und weist einen Durchmesser auf, der kleiner als der halbe Durchmesser des Stabilisators 4 ist.

Bei der Kombination mit dem Aktivator ist es im Gegensatz zu den herkömmlichen Verfahren möglich, auch Grossanlagen bei Vollast laufen zu lassen, und dadurch den Schadstoffausstoss in vertretbaren Grenzen zu halten.

## Patentansprüche

1. Vorrichtung zur Rückführung von Rauchgasen bei Brennern für feste, flüssige und gasförmige Brennstoffe mit einem Brenner, der eine mit einer Brennstoffdüse (1a) versehene Brennstoffzufuhr, ein Verbrennungsluftrohr (2) und ein Flammrohr (3) mit Schulter (3a) aufweist, mit einem Flammraum (6), an den ein Abgasrohr (7) angeschlossen ist, und mit einem mit dem Abgasrohr (7) verbundenen und in einen Adapter mündenden Rauchgasrückführkanal (8), mit einem Adpatergehäuse (10), Adapterrohr (12a, 12b) und Adapterrohrschulter (11), die das Flammrohr (3) umschliessen, wobei das Flammrohr (3) und gegebenenfalls das Verbrennungsluftrohr (2) mit Öffnungen (3b) versehen sind, durch welche die Abgase in das Flammrohr (3) einlassbar sind, dadurch gekennzeichnet, dass zwischen den beiden Schultern (3a bzw. 11) ein Spalt gebildet wird, und dass das Adpaterrohr (12a, 12b) längsverschieblich gelagert ist, so dass die Spaltbreite und somit das Vehältnis der Anteile der Abgase, die in den zwischen Flammrohr (3) und Adpaterrohr (12a, 12b) gebildeten Ringraum und der Anteile der Abgase, die in die Öffnungen (3b) des Flammrohres (3) einlassbar sind, durch Verschieben des Adapterrohres (12a, 12b) in Längsrichtung veränderbar sind.

2. Vorrichtung nach Anspruch 1, dadurch gekennzeichnet, dass der Adapter ein das Flammrohr (3) umschliessendes und in den Flammraum (6) führendes Adapterrohr (12a, 12b) aufweist, so dass ein in den Flammraum (6) überführender Ringraum gebildet wird, durch den ein Teil der rückgeführten Abgase in den Flammraum (6) einspeisbar ist.

3. Vorrichtung nach Anspruch 1 und 2, dadurch gekennzeichnet, dass das Adapterrohr (12a, 12b) ein Flammrohr mit weiterer Lichtung als das Flammrohr (3) des Brenners ist.

4. Vorrichtung nach einem der Anspürche 1 bis 3, dadurch gekennzeichnet, dass im Bereiche der Brennstoffdüse (1a) ein Stablisator (4) und hinter diesem ein Rezirkulationsring (13) vorgesehen ist.

5. Vorrichtung nach einem der Ansprüche 1 - 4, dadurch gekennzeichnet, dass der Durchmesser des Rezirkulationsringes (3) kleiner als die Hälfte des Durchmessers des Stabilisators (4) ist.

6. Vorrichtung nach einem der Ansprüche 1 - 5, dadurch gekennzeichnet, dass der Brenner zwecks Aktivierung der Verbrennungsluft und/oder rückgeführten Abgase mit einer Vorrichtung verbunden ist, die ein wässriges Aerosol erzeugt, welches Alkali und/oder Erdalkalisalze und gegebenenfalls 2 bis 12%, vorzugsweise etwa 5%, Methylalkohol enthält.

## Claims

1. An apparatus for the recirculation of flue gases in burners for solid, liquid and gaseous fuels, with a burner which has a fuel supply system provided with a fuel nozzle (1a), a combustion air tube (2) and a flame tube (3) with a shoulder (3a), with a flame compartment (6) to which there is joined an exhaust pipe (7), and with a flue gas recirculation duct (8) connected to the exhaust pipe (7) and leading into an adapter, with an adapter casing (10), an adapter tube (12a, 12b) and an adapter tube shoulder (11) which surround the flame tube (3), in which arrangement the flame tube (3) and, if required the combustion air tube (2), are provided with openings (3b) through which the exhaust gases can be introduced into the flame tube (3), characterized in that a gap is formed between the two shoulders (3a and 11 respectively) and that the adapter tube (12a, 12b) is mounted for longitudinal displacement, so that the gap width and thus the ratio of the proportions of the exhaust gases which can be introduced into the annular apace formed between the flame tube (3) and the adapter tube (12a, 12b) and of the proportions of the exhaust gases which can be introduced into the openings (3b) of the flame tube (3) can be varied by the displacement of the adapter tube (12a, 12b) in the longitudinal direction.

2. An apparatus according to claim 1, characterized in that the adapter has an adapter tube (12a, 12b) surrounding the flame tube (3) and leading into the flame compartment (6), so that an annular space is formed which passes into the flame compartment (6), through which a proportion of the recirculated exhaust gases can be fed into the flame compartment (6).

3. An apparatus according to claim 1 and 2, characterized in that the adapter tube (12a, 12b) is a flame tube with a wider opening than the flame tube (3) of the burner.

4. An apparatus according to one of claims 1 to 3, characterized in that in the zone of the fuel nozzle (1a) provision is made for a stabilizer (4) and behind it, for a recirculation ring (13).

5. An apparatus according to one of claims 1 - 4, characterized in that the diameter of the recirculation ring (13) is smaller than half the diameter of the stabilizer (4).

6. An apparatus according to one of claims 1 to 5, characterized in that for the purpose of activating the combustion air and/or the recirculated exhaust gases, the burner is connected to an apparatus which produces an aqueous aerosol which contains alkalis and/or alkaline earth salts and if required, 2 to 12%, preferably approximately 5%, methyl alcohol.

## Revendications

1. Dispositif de recyclage de gaz de fumée pour des brûleurs destinés à des combustibles solides, liquides et gazeux, comprenant un brûleur, présentant une amenée de combustible pourvue d'une buse à combustible (1a), un tube d'air de combustion (2) et un tube de flamme (3) avec un épaulement (3a), avec une chambre de flamme (6) à laquelle est raccordée un tube d'évacuation de gaz (7) et avec un canal de recyclage de gaz de fumée (8) relié au tube d'évacuation de gaz (7) et débouchant dans un adaptateur, avec un boîtier d'adaptateur (10), un tube d'adaptateur (12a, 12b) et un épaulement de tube d'adaptateur (11), entourant le tube de flamme (3), le tube de flamme (3) et, le cas échéant, le tube d'air de combustion (2) étant pourvus d'ouvertures (3b) à travers lesquelles les gaz d'échappement peuvent être introduits dans le tube de flamme (3), caractérisé en ce qu'entre les deux épaulements (3a, respectivement 11) est constitué un interstice et que le tube d'adaptateur (12a, 12b) est monté mobile longitudinalement, de sorte que la largeur de l'interstice et, ainsi, le rapport entre les parts des gaz d'échappement pouvant être introduits dans l'espace annulaire constitué entre le tube de flamme (3) et le tube d'adaptateur (12a, 12b) et les parts des gaz d'échappement pouvant être introduits dans les ouvertures (3b) du tube de flamme (3) est modifiable, par déplacement du tube d'adaptateur (12a, 12b) dans la direction longitudinale.

2. Dispositif selon la revendication 1, caractérisé en ce que l'adaptateur présente un tube d'adaptateur (12a, 12b) entourant le tube de flamme (3) et menant à l'intérieur de la chambre de flamme (6), de sorte qu'est constitué un espace annulaire permettant d'accéder dans la chambre de flamme (6), espace annulaire au moyen duquel une partie des gaz d'échappement recyclés peut être introduite dans la chambre de flamme (6).

3. Dispositif selon les revendications 1 et 2, caractérisé en ce que le tube d'adaptateur (12a, 12b) est un tube de flamme dont l'ouverture libre est plus grande que le tube de flamme (3) du brûleur.

4. Dispositif selon l'une des revendications 1 à 3, caractérisé en ce qu'un stabilisateur (4) et, derrière celui-ci, un anneau de recirculation (13) sont prévus dans des zones de la buse de combustible (1a).

5. Dispositif selon l'une des revendications 1 à 4, caractérisé en ce que le diamètre de l'anneau de recirculation (3) est inférieur à la moitié du diamètre du stabilisateur (4).

6. Dispositif selon l'une des revendication 1 à 5, caractérisé en ce que le brûleur est relié, pour permettre l'activation de l'air de combustion et/ou des gaz d'échappement recyclés, à un dispositif qui produit un aérosol aqueux, contenant un alcali et/ou des sels alcalino-terreux et, le cas échéant, de 2 à 12 %, de préférence à peu près 5 %, d'alcool méthylique.
